# EUROPÄISCHE PATENTSCHRIFT

(11) **EP 1 897 168 B1**
(45) Veröffentlichungstag und Bekanntmachung des Hinweises auf die Patenterteilung: **03.06.2015**
(21) Anmeldenummer: 06725732.9
(22) Anmeldetag: 12.04.2006
(51) Int. Cl.: H01Q 1/24, H01Q 1/38

(54) **ANTENNENVORRICHTUNG FÜR FUNK BASIERTE TELEFONE**
ANTENNA DEVICE FOR RADIO TELEPHONES
DISPOSITIF D'ANTENNE POUR RADIOTELEPHONES

(30) Priorität: 29.06.2005 DE 102005030384
(43) Veröffentlichungstag der Anmeldung: 12.03.2008
(73) Patentinhaber: Gigaset Communications GmbH, 40549 Düsseldorf (DE)
(72) Erfinder: GAPSKI, Dietmar, 46397 Bocholt (DE); HERRMANN, Stephan, 46244 Bottrop (DE)
(74) Vertreter: Michalski Hüttermann & Partner Patentanwälte mbB
(86) Internationale Anmeldenummer: PCT/EP2006/061555
(87) Internationale Veröffentlichungsnummer: WO 2007/000360

(56) Entgegenhaltungen:
- WO-A-01/80355
- WO-A-2004/066444
- DE-A1- 10 259 839
- DE-C1- 10 124 766
- DE-U1- 20 112 076
- FR-A1- 2 748 161

## Beschreibung

Die Erfindung betrifft eine Antennenvorrichtung für Funk basierte Telefone gemäß dem Oberbegriff des Anspruchs 1.

Funk basierte Telefone weisen eine Antenne auf, mit deren Hilfe eine drahtlose Verbindung zu entsprechenden zugehörigen Sender-/Empfängerstationen hergestellt werden kann.

Grundsätzlich gibt es drei Möglichkeiten der Realisierung von Antennen in einem Funk basierten Telefon.

Erstens ist es möglich, ein zusätzliches externes Bauteil als Antenne zu verwenden.

Eine solche Realisierung ist beispielsweise aus dem Dokument DE 696 22 451 T2 bekannt.

Die gemäß diesem Dokument realisierte Antennenvorrichtung umfasst ein zusätzliches Antennenbauteil, das aus dem Gehäuse des zu Grunde liegenden Funk basierten Telefons herausgeführt ist.

Eine solche Antennenvorrichtung stellt antennentechnisch zwar eine optimale Lösung dar. Aus Gründen des Designs ist diese Lösung heute aber zumindest im Massenmarkt praktisch nicht mehr vermittelbar.

Zweitens ist es möglich, ein zusätzliches internes Bauteil als Antenne zu verwenden.

Eine solche Realisierung ist beispielsweise aus dem Dokument DE 102 59 839 A1 bekannt.

Die gemäß diesem Dokument realisierte Antennenvorrichtung umfasst ein zusätzliches Antennenbauteil, das zum Beispiel ein Blechteil oder eine Drahtgeometrie sein kann. Dabei weist dieses zusätzliche Antennenbauteil Bereiche auf, die außerhalb der Ebene eines verwendeten Trägers für die Antennenanordnung, aber auch für weitere elektrotechnische Vorkehrungen, angeordnet sind. Damit ist gegenüber einer Anordnung der Antennenvorrichtung auf der Höhe der Ebene des angesprochenen Trägers ein vergrößerter Abstand zwischen einem Kopf eines Benutzers des zu Grunde liegenden Funk basierten Telefons und der Antennenvorrichtung dieses Telefons erhalten. Auf diese Weise ist die Belastung des Kopfes des Benutzers durch elektromagnetische Strahlenwirkung des Telefons herabgesetzt. Umgekehrt ist aber auch die Störbeeinflussung des Benutzers auf das Funk basierte Telefon bzw. dessen Antenne verringert.

In einer in dem zuletzt genannten Dokument offenbarten Seitenansicht ist der besagte vergrößerte Abstand bezüglich der Antenne und dem Leiterbahnenträger gut zu erkennen.

Ein Nachteil einer solchen Antennenvorrichtung ist der Umstand, dass ein zusätzliches Bauteil für die Antenne verwendet ist, das teuer in der Herstellung und aufwändig in der Montage ist.

Drittens ist es möglich, eine Leiterplattenantenne bzw. eine Leiterbahnantenne einzusetzen.

Eine solche Realisierung ist beispielsweise aus dem Dokument DE 201 12 076 U1 bekannt.

Eine derartige Antennenvorrichtung weist im Wesentlichen nur eine Leiterbahn als Antenne auf, die direkt auf einem Leiterbahnenträger angeordnet ist.

Ein wesentlicher Nachteil dieser Antennenvorrichtung ist, dass der Abstand der als Antenne genutzten Leiterbahn bis zu einer Außenwandung des zugehörigen Funk basierten Telefons und damit bis zum Kopf eines Benutzers des besagten Funk basierten Telefons sehr gering ist. Dieser geringe Kopfabstand verursacht auch hier wieder neben einer erhöhten Belastung für den Kopf eines Benutzers des Funk basierten Telefons durch die elektromagnetische Strahlenwirkung des Telefons eine unerwünschte Verzerrung des Abstrahldiagramms der Antennenvorrichtung des Telefons. Hierdurch wiederum sind Abstrahlverluste durch Absorption verursacht, die sich in einer geringeren Reichweite des Telefons niederschlagen. Dies zu kompensieren würde eine Erhöhung der Abstrahlleistung bedeuten, was wiederum ein verstärktes Einstrahlen von Hochfrequenzleistung in den Kopf des Benutzers nach sich zieht.

Aus dem Stand der Technik sind verschiedene Ansätze bekannt, die dazu dienen können, den Abstand zwischen dem Kopf des Benutzers und der Antennenvorrichtung zu vergrößern.

Aus der EP 0 986 106 A1 ist eine Schleifenantenne bekannt, die mit ihrem Schleifenelement durch Materialverspannung von Zuführelementen von der Ebene des sie tragenden Trägermaterials beabstandet angeordnet ist.

Die WO 01/80355 A1 zeigt eine Antennenvorrichtung für Funk basierte Telefone, umfassend einen Leiterbahnenträger, auf dem mindestens eine Leiterbahn ausgebildet ist, und eine Antennenstruktur, die über ein Anfangsteil mit dem Leiterbahnenträger verbunden ist, wobei die Antennenstruktur zumindest im montierten Zustand des Leiterbahnenträgers im Funk basierten Telefon aus der Ebene der übrigen Bereiche des Leiterbahnenträgers herausgelenkt ist.

Aus der WO 2004/066444 A1 ist eine Antennenkonstruktion bekannt, die mit Hilfe eines flexiblen, einem Film ähnlichen Substrats gebildet ist. Auf dem flexiblen Substrat sind Antennenelemente platziert, neben Elektronikelementen samt elektrischen Zuleitungen. Das flexible Substrat ist auf einer Oberseite einer Schaltungsplatine aufgebracht und überdeckt deren gesamte Oberfläche. Dabei ist sie in der Weise ausgebildet, dass sie die Oberfläche der Schaltungsplatine überragt. Der die Schaltungsplatine überragende Teil des flexiblen Substrats, auf dem auch die Antennenelemente platziert sind, ist in einem Bogen über die Oberfläche der Schaltungsplatine zurück gebogen und bildet im Abstand zur Oberfläche der Schaltungsplatine eine zweite Ebene. Der Abstand zwischen dieser zweiten Ebene und der Oberfläche der Schaltungsplatine ist durch dazwischen angeordnete Abstandshalter fixiert.

FR 2 748 161 A1 beschreibt einen PKW-Schlüssel mit integrierter Fernbedienung. Hier wird die Antenne in einer ähnlichen Art und Weise in das Gehäuse des Schlüssels montiert. Die Antennenvorrichtung umfasst einen flexiblen folienartigen Leiterbahnträger. Auf einem ersten Teil des Leiterbahnträgers wird eine als Antenne genutzte Leiterbahn aufgebracht, während alle weiteren Elektronikelemente und elektrischen Zuleitungen auf einem zweiten Teils des Leiterbahnträgers aufgebracht werden. Der zweite Teil des Leiterbahnträgers ist auf ein starres Substrat aufgebracht, während der erste, antennentragende Teil des Leiterbahnträgers das Substrat überragt. Zur Montage des Schlüssels wird zuerst das Substrat in das untere Gehäuseteil montiert, dann wird der antennentragende Teil des Leiterbahnträgers in einem Bogen über das Substrat zurückgebogen, um eine zweite Ebene im Abstand zum Substrat zu bilden, und anschließend wird das obere Gehäuseteil mit dem unteren Gehäuseteil zusammengesteckt.

Aus der DE 101 24 766 C1 ist eine ähnliche Antenne bekannt, wie sie in der WO 2004/066444 A1 beschrieben ist.

Aufgabe der vorliegenden Erfindung ist es, die Montage einer Leiterplattenantenne in einem Funk basierten Telefon zu vereinfachen. Dabei soll die Antennenvorrichtung kostengünstig und einfach herzustellen sein, einen hohen Wirkungsgrad aufweisen und trotzdem dafür sorgen, dass die elektromagnetische Belastung für einen Benutzer und die Störbeeinflussung des Telefons durch den Benutzer herabgesetzt sind.

Diese Aufgabe wird erfindungsgemäß durch ein Funk basiertes Telefon gelöst, das die Merkmale des Gegenstands des Anspruchs 1 aufweist.

Danach ist der Leiterbahnenträger, auf dem die als Antenne genutzte Leiterbahn aufgebracht ist, um die als Antenne genutzte Leiterbahn herum bis auf einen für die Verbindung der als Antenne genutzten Leiterbahn mit den übrigen Leiterbahnen des Leiterbahnenträgers genutzten Steg ausgeschnitten. Außerdem ist der als Antenne genutzte Leiterbahn tragende, ausgeschnittene Bereich des Leiterbahnenträgers zumindest im montierten Zustand des Leiterbahnenträgers im Funk basierten Telefon durch technische Mittel aus der Ebene der übrigen Bereiche des Leiterbahnenträgers herausgelenkt.

Eine derartige Antennenvorrichtung für Funk basierte Telefone verbindet das kostengünstige Moment und das vorteilhafte Moment der leichten Herstellbarkeit von Leiterplattenantennen mit den Vorteilen eines vergrößerten Abstands der als Antenne genutzten Leiterbahn zum Kopf eines Benutzers des Funk basierten Telefons. Durch den vergrößerten Abstand wird im Betrieb der Antenne die technische Einwirkung auf einen Benutzer reduziert. Andererseits wird auch der Störeinfluss durch den Benutzer auf die Antenne reduziert, so dass sich dadurch wiederum der Wirkungsgrad der Antenne erhöht.

Die Herstellung einer Leiterplattenantenne im Allgemeinen und insbesondere die Herstellung der erfindungsgemäßen Leiterplattenantenne ist kostengünstig, weil sich die Herstellung der Leiterplattenantenne im Fertigungsprozess der Leiterplattenherstellung integrieren lässt. Es werden keine Zusatzteile benötigt, die teuer und aufwändig in der Montage sind. Es werden somit die Kosten für zusätzliches Material und der Aufwand für deren Bestückung, für die gegebenenfalls sogar ein Sonderbstücker notwendig sein kann, eingespart. Durch die Einsparung zum Beispiel eines Sonderbestückers lässt sich auch Taktzeit in der Fertigung einsparen.

Eine vorteilhafte Ausgestaltungen der Erfindung ist Gegenstand von Anspruch 2.

Erfindungsgemäß ist ein Stützelement im Funk basierten Telefon vorgesehen, durch das im montierten Zustand des Leiterbahnenträgers im Funk basierten Telefon der die als Antenne genutzte Leiterbahn tragende, ausgeschnittene Bereich des Leiterbahnenträgers unter reversibel federnder Rückstellkraft aus der Ebene der übrigen Bereiche des Leiterbahnenträgers herausgedrückt gehalten ist.

Der Vorteil ist, dass kein separater Arbeitsschritt notwendig ist, um vor der Montage des Leiterbahnenträgers in das Funk basierte Telefon den die als Antenne genutzte Leiterbahn tragenden Bereich des Leiterbahnenträgers aus der Ebene der übrigen Bereiche des Leiterbahnenträgers herauszulenken. Dies wird durch entsprechende und entsprechend angeordnete Stützelemente im Funk basierten Telefon bei der Montage des Leiterbahnenträgers in das Funk basierte Telefon automatisch bewerkstelligt. Dadurch, dass die Auslenkung des Bereichs des Leiterbahnenträgers, auf dem sich die als Antenne genutzte Leiterbahn befindet, mit reversibel federnder Rückstellkraft erfolgt, wird vermieden, dass es zu Rissbildungen oder sogar zu Brüchen in der als Antenne genutzten Leiterbahn kommt.

Ein anderer Vorteil ist, dass die als Antenne genutzte Leiterbahn nicht nur gerade verlaufen muss. Sie kann vielmehr auch eine Kurvenform oder eine Mischung aus Geradlinigkeit und Kurvenform aufweisen. Damit können kleinste zur Verfügung stehende Räumen, die nicht nur geradlinig verlaufend ausgebildet sind, für die Unterbringung der Antenne genutzt werden.

Besonders vorteilhaft ist es, wenn die Richtung der Herauslenkung des die als Antenne genutzte Leiterbahn tragenden Bereichs aus der Ebene der übrigen Bereiche des Leiterbahnenträgers in der Weise gewählt ist, dass die Herauslenkung in eine solche Richtung bewerkstelligt ist, die von einem Benutzer des Funk basierten Telefons weggerichtet ist. Gerade dadurch lassen sich die Einflüsse der Antenne auf den Benutzer und die Einflüsse des Benutzers auf die Antenne in vorteilhafter Weise, wie es oben schon beschrieben ist, reduzieren.

An dieser Stelle sei der Vollständigkeit wegen noch erwähnt, dass es sich bei einem Funk basierten Telefon insbesondere um ein Schnurlostelefon oder ein Mobiltelefon handeln kann. Aber auch andere Arten von mobilen Funkgeräten, die Funkantennen benötigen, sollen hierin eingeschlossen sein.

Nachfolgend wird ein Ausführungsbeispiel der Erfindung anhand einer Zeichnung näher erläutert. Darin zeigen:
Figur 1 einen Leiterbahnenträger mit einer Antennenvorrichtung gemäß der Erfindung in einem Stadium vor der Montage des Leiterbahnenträgers in ein Funk basiertes Telefon,
Figur 2 einen Leiterbahnenträger gemäß der Figur 1 in einer dreidimensionalen Ansicht,
Figur 3 einen Leiterbahnenträger mit einer Antennenvorrichtung gemäß der Erfindung in einem Stadium nach der Montage des Leiterbahnenträgers in ein Funk basiertes Telefon und in einer dreidimensionalen Ansicht, und
Figur 4 einen Leiterbahnenträger gemäß der Figur 3 aus einem zweiten Blickwinkel.

Wie die Figuren 1 und 2 zeigen, weist der Leiterbahnenträger 1 für ein Funk basiertes Telefon (in den Figuren nicht näher gezeigt) eine Antennenvorrichtung 2 auf, die an einem Rand des Leiterbahnenträgers 1 angeordnet ist. Zu der Antennenvorrichtung 2 gehört eine Leiterbahn 3, die die eigentliche Antenne bildet. Der Leiterbahnenträger 1 ist partiell um die als Antenne fungierende Leiterbahn 3 mit einem Freischnitt 4 ausgefräst. Auf diese Weise ist ein flexibles Teil 5 erhalten, auf dem die als Antenne genutzte Leiterbahn 3 angeordnet ist. Dieses Teil kann bei entsprechender Wahl des Materials für den Leiterbahnenträger 1 ausreichend federn und somit in jede Position gedrückt werden. Der Freischnitt 4 ist in der Weise gewählt, dass zum übrigen Leiterbahnenträger 1 noch ein Steg 6 verbleibt, der unter anderem für eine Verbindung für die als Antenne genutzte Leiterbahn 3 mit den übrigen Leiterbahnen des Leiterbahnenträgers 1 genutzt ist.

Wie die Figuren 3 und 4 zeigen, wird im montierten Zustand des Leiterbahnenträgers 1 in ein Funk basiertes Telefon (in den Figuren nicht näher dargestellt) das federnde Teil 5 im Gehäuse (in den Figuren nicht näher dargestellt) des Funk basierten Telefons durch ein entsprechendes Stützelement 7, zum Beispiel eine entsprechend geformte und platzierte Rippe als ein Beispiel für ein eine solche Funktion ausführendes technisches Mittel, hochgedrückt. Damit ist das flexible Teil 5 gegenüber der Ebene der anderen Bereiche des Leiterbahnenträgers 1 aus deren Ebene gegen eine reversibel federnde Rückstellkraft herausgelenkt.

Die Richtung der Herauslenkung des flexiblen Teils 5 ist in der Weise gewählt, dass die als Antenne genutzte Leiterbahn 3 von einem Benutzer des Funk basierten Telefons weggerichtet ist.

Wie die Figuren 1 bis 4 insgesamt zeigen ist das flexible Teil 5, auf dem sich die als Antenne genutzte Leiterbahn 3 befindet, gebogen ausgeführt. Dies entspricht in diesen Ausführungsbeispielen der Form des Gehäuseanschlags an dieser Stelle des Funk basierten Telefons, in das der gezeigte Leiterbahnenträger 1 einzubauen ist. Andere Ausgestaltungsformen für dieses flexible Teil 5 sind jedoch auch denkbar.

## Patentansprüche

1. Funk basiertes Telefon, mit einer Antennenvorrichtung, umfassend
einen Leiterbahnenträger (1), auf dem an einem Rand eine Leiterbahn (3) ausgebildet ist, die als Antenne genutzt ist, wobei
die Antenne als Leiterplattenantenne des als Leiterplatte hergestellten Leiterbahnenträgers (1) ausgebildet ist, wobei
der Leiterbahnenträger (1) um die als Antenne genutzte Leiterbahn (3) herum bis auf einen für die Verbindung der als Antenne genutzten Leiterbahn (3) mit den übrigen Leiterbahnen des Leiterbahnenträgers (1) genutzten Steg (6) ausgeschnitten ist,
der die als Antenne genutzte Leiterbahn (3) tragende, ausgeschnittene Bereich (5) des Leiterbahnenträgers (1) im montierten Zustand des Leiterbahnenträgers (1) im Funk basierten Telefon durch technische Mittel (7) aus der Ebene der übrigen Bereiche des Leiterbahnenträgers (1) herausgelenkt ist, und
das technische Mittel (7) als Stützelement (7) im Funk basierten Telefon vorgesehen ist, durch das im montierten Zustand des Leiterbahnenträgers (1) im Funk basierten Telefon der die als Antenne genutzte Leiterbahn (3) tragende, ausgeschnittene Bereich (5) unter reversibler federnder Rückstellkraft dieses ausgeschnittenen Bereichs (5) aus der Ebene der übrigen Bereiche des Leiterbahnenträgers (1) herausgedrückt gehalten ist.

2. Funk basiertes Telefon nach Anspruch 1, wobei die als Antenne genutzte Leiterbahn (3) gerade und/oder gekrümmt verlaufend ausgebildet ist.

## Claims

1. A radio telephone, with an antenna device, comprising
a strip conductor carrier (1), on which a strip conductor (3) is formed at an edge, said strip conductor being used as an antenna, wherein
the antenna is formed as a circuit board antenna of the strip conductor carrier (1) produced as a circuit board, wherein
the strip conductor carrier (1) is cut around the strip conductor (3) used as antenna apart from a web (6) used for the connection of the strip conductor (3) used as antenna to the remaining strip conductors of the strip conductor carrier (1),
the cut-out region (5) of the strip conductor carrier (1) carrying the strip conductor (3) used as antenna, in the state in which the strip conductor carrier (1) is installed in the radio telephone, is deflected out from the plane of the remaining regions of the strip conductor carrier (1) by technical means (7), and
the technical means (7) is provided as a support element (7) in the radio telephone, by means of which support element, in the state in which the strip conductor carrier (1) is installed in the radio telephone, the cut-out region (5) carrying the strip conductor (3) used as antenna is held pushed out from the plane of the remaining regions of the strip conductor carrier under reversible resilient restoring force of this cut-out region (5).

2. The radio telephone according to Claim 1, wherein the strip conductor (3) used as antenna runs in a straight line and/or in a curved manner.

## Revendications

1. Téléphone basé sur radio, avec un dispositif d'antenne, comprenant
un support de pistes conductrices (1) sur un bord duquel est formée une piste conductrice utilisée comme antenne (3), dans lequel
l'antenne est conçue comme une antenne de circuit imprimé du support de pistes conductrices (1) conçu comme un circuit imprimé, dans lequel
le support de pistes conductrices (1) est découpé autour de la piste conductrice utilisée comme antenne (3), à l'exception d'une âme (6) utilisée pour relier la piste conductrice utilisée comme antenne (3) aux autres pistes conductrices du support de pistes conductrices (1),
la région découpée (5) du support de pistes conductrices (1) portant la piste conductrice utilisée comme antenne (3) est déviée à l'extérieur du plan des autres régions du support de pistes conductrices (1), dans l'état monté du support de pistes conductrices (1), dans la téléphone basé sur radio, par des moyens techniques (7), et
le moyen technique (7) est prévu comme élément d'appui (7) dans le téléphone basé sur radio, permettant de maintenir la région découpée (5) portant la piste conductrice utilisée comme antenne (3) à l'extérieur du plan des autres régions du support de pistes conductrices (1), par la force de rappel élastique réversible de cette région découpée (5), dans l'état monté du support de pistes conductrices (1) dans le téléphone basé sur radio.

2. Téléphone basé sur radio selon la revendication 1, dans lequel la piste conductrice utilisée comme antenne (3) est conçue droite et/ou courbe.
